# FASCICULE DE BREVET EUROPEEN

(11) **EP 3 420 213 B1**
(45) Date de publication et mention de la délivrance du brevet: **01.01.2020**
(21) Numéro de dépôt: 17706569.5
(22) Date de dépôt: 25.01.2017
(51) Int. Cl.: F02D 41/14, F02D 41/24, F02D 35/02

(54) **PROCÉDÉ DE CONTRÔLE DE COMBUSTION D'UN MOTEUR THERMIQUE PAR UN PROCÉDÉ DE BAISSE DE CHARGE IMMÉDIATE**
VERFAHREN ZUR STEUERUNG DER VERBRENNUNG IN EINEM VERBRENNUNGSMOTOR DURCH EIN UNMITTELBARES LASTREDUKTIONSVERFAHREN
METHOD FOR CONTROLLING THE COMBUSTION OF A COMBUSTION ENGINE BY WAY OF AN IMMEDIATE LOAD REDUCTION METHOD

(30) Priorité: 26.02.2016 FR 1651621
(43) Date de publication de la demande: 02.01.2019
(73) Titulaire: PSA Automobiles SA, 78300 Poissy (FR)
(72) Inventeur: QUIE, Philippe, 77000 Melun (FR); CHARRIER, Jean Louis, 44400 Rezé (FR); DELMACHE, Jonathan, 75002 Paris (FR)
(86) Numéro de dépôt international: PCT/FR2017/050157
(87) Numéro de publication internationale: WO 2017/144789

(56) Documents cités:
- EP-A1- 2 166 216
- FR-A1- 2 942 006
- US-A1- 2015 159 573

## Description

La présente invention porte sur un procédé de contrôle de combustion d'un moteur thermique par un procédé de baisse de charge immédiate. L'invention trouve une application particulièrement avantageuse, mais non exclusive, dans le domaine des véhicules automobiles équipés d'un moteur thermique de type essence.

Les normes antipollution et le souhait de limiter au maximum la consommation des moteurs thermique amènent les constructeurs automobiles à produire des moteurs thermiques à faible cylindrée avec un nombre de cylindres en diminution (tendance dite de "downsizing" en anglais). Aussi, pour conserver un niveau de performance équivalent à celui d'un moteur à plus forte cylindrée, le moteur doit fonctionner sur des points de fonctionnement à fort taux de remplissage en air dans les cylindres.

Cela est favorable à l'apparition de combustions anormales pour lesquelles le mélange air/carburant s'enflamme à un endroit différent de celui initié par la bougie d'allumage commandée. Le mélange peut s'enflammer avant l'étincelle à la bougie (on parle alors de "rumble" en anglais) ou après l'étincelle à la bougie (on parle alors de "rumble" tardif). De plus, ce type de combustion anormale a la faculté de s'auto-entretenir, c'est-à-dire qu'en cas d'apparition de "rumble" sur un cylindre au cours d'un cycle moteur, le cycle suivant risque aussi de voir le même phénomène.

Le "rumble" génère des vibrations appelées "coups" de rumble dans la suite de la description associés à un bruit sourd dans la chambre de combustion constituant un désagrément pour le conducteur, avec un risque élevé de casse moteur. Ces vibrations présentent une fréquence comprise entre 600 Hz et 1200 Hz. Ces vibrations sont transmises de la chambre de combustion jusqu'aux bielles et au vilebrequin (contrairement au cliquetis dont la vibration comprise en 5000 Hz et 15000 Hz ne se ressent que dans la chambre de combustion). Le "rumble" est causé par une augmentation de pression dans la chambre de combustion, ainsi qu'un allumage trop anticipé ou de multiples points chauds dans la chambre de combustion.

Un procédé de traitement curatif existe ayant pour objectif de faire disparaitre le phénomène de "rumble" lorsque celui-ci apparait.

Ce procédé consiste à détecter les combustions anormales via un accéléromètre placé sur le bloc moteur, puis à couper l'injection sur les cylindres concernés pour supprimer le "rumble". Dans le cas où le "rumble" persiste, le procédé applique une limitation de charge sur un cycle de conduite sur l'ensemble du champ moteur. Un tel procédé est divulgué dans le document FR 2 942 006, ainsi que dans le document EP 2 662 216.

La limitation de charge sur un cycle de conduite, réalisée lors d'une série d'un ou plusieurs roulages successifs sans réinitialisation de calculateur moteur (ou "driving-cycle" en anglais), est une limitation de charge dont l'objectif est la disparition du phénomène de "rumble" ayant pour origine des causes réversibles, par exemple dans le cas d'un encrassement de la chambre de combustion, et/ou irréversibles, par exemple lors d'une casse de pièce moteur. La limitation de charge est basée sur un compteur de coups de "rumble" à dynamique lente (plusieurs minutes voire plusieurs roulages) et cette limitation de charge est calculée par une cartographie calibrée en fonction d'un nombre de coupures d'injection réalisées.

Toutefois, la limitation de charge réalisée sur un cycle de conduite présente plusieurs inconvénients. Notamment, son action n'est pas immédiate puisqu'elle est basée sur un compteur de coups de "rumble" à dynamique lente. En outre, le niveau de limitation de charge est fonction du nombre de coupures d'injection, ce qui n'est pas toujours représentative du nombre de coups de "rumble" subis. Ce niveau de limitation n'est donc pas adapté au juste nécessaire. Par ailleurs, en intervenant en tant que deuxième action curative de "rumble", ces limitations de charge ont une efficacité réduite dans la mesure où la première action curative (la coupure d'injection) est efficace pour faire disparaitre le "rumble", bien que posant un problème de ressenti pour le conducteur (à-coups, bruit).

L'invention vise à remédier efficacement à ces inconvénients en proposant un procédé de contrôle de combustion d'un moteur thermique, caractérisé en ce que le procédé comporte:
- une étape de détection de combustions anormales générant des vibrations dans un cylindre appelées "coups", les vibrations ayant une fréquence comprise entre 600 Hz et 1200 Hz,
- une étape de calcul d'une limitation de charge en fonction notamment, dans un plan régime/charge, d'une courbe d'iso-probabilité d'apparition de coups suite à la détection, courbe calibrée de sorte que la probabilité d'apparition de coups soit nulle ou très proche de zéro, et
- une étape d'application de la limitation de charge de manière à faire fonctionner le moteur thermique dans le plan régime/charge à des points de fonctionnement minimisant le risque de voir apparaître des coups,
cette étape de calcul d'une limitation de charge comprenant:
- une étape de calcul d'une limitation de charge de base à partir d'une courbe d'iso-probabilité d'apparition de coups translatée au niveau d'un point régime/charge d'apparition du premier coup,
- une étape de calcul d'une baisse de charge minimum réalisable en se basant sur un point régime/ charge courant,
- une étape de calcul d'une baisse de charge maximum réalisable en se basant sur un point régime/charge courant,
- une étape de calcul d'une charge minimum admissible, et
- une étape d'arbitrage entre la charge minimum admissible, la limitation de charge de base et les baisses de charge minimum et maximum précédemment calculées, et
- une étape d'application de ladite limitation de charge de manière à faire fonctionner ledit moteur thermique dans le plan régime/charge à des points de fonctionnement minimisant le risque de voir apparaître des coups.

L'invention permet ainsi une élimination rapide des combustions anormales dans le moteur thermique sans détériorer l'agrément de conduite, dans la mesure où l'invention est mise en œuvre dès les premiers coups de "rumble" et applique un niveau de limitation de charge correspondant au juste nécessaire pour faire disparaître le phénomène de "rumble" sans nécessiter de coupures d'injection. En outre, l'invention présente l'avantage d'être peu onéreuse, étant donné qu'elle peut être intégrée par développement logiciel dans le calculateur moteur sans ajout de composant supplémentaire.

Selon une mise en œuvre:
- l'étape de calcul de la limitation de charge est réalisée lorsqu'apparaît un premier coup, et
- l'étape d'application de la limitation de charge est réalisée après N coup détectés en fonction d'une translation de la courbe d'iso-probabilité au niveau d'un point régime/charge correspondant au premier coup détecté.

Selon une mise en œuvre, l'étape de calcul de la baisse de charge minimum réalisable oblige la limitation de charge à être inférieure à une charge réalisée lors d'une demande d'application de la limitation de charge.

Selon une mise en œuvre, l'étape de calcul de la baisse de charge maximum réalisable consiste à déterminer une variation maximum de baisse de charge ne pouvant pas être dépassée lors d'une demande d'application de la limitation de charge pour des raisons d'agrément.

Selon une mise en œuvre, l'étape de calcul de la charge minimum admissible consiste à introduire un seuil de couple en dessous duquel il n'est pas possible de descendre. Cela vise à éviter de faire fonctionner le moteur thermique dans une zone de charge insuffisante ne permettant par exemple pas d'assurer un décollage du véhicule.

Selon une mise en œuvre, l'étape d'arbitrage pour déterminer la limitation de charge est réalisée suivant la formule suivante: $Lim _ ChC = MAX \left(S_min;MIN\left(Del_max;MAX\left(Del_min;C2\right)\right)\right)$ Où:
C2 est la limitation de charge basée sur le premier coup,
Del_min est le delta de baisse de charge minimum réalisable en se basant sur un point régime/charge courant,
Del_max est le delta de baisse de charge maximum réalisable en se basant sur un point régime/charge courant,
S_min est le seuil de charge minimum admissible.
MIN est la fonction sélectionnant le minimum parmi deux valeurs,
MAX est la fonction sélectionnant le maximum parmi deux valeurs.

L'invention a également pour objet un calculateur moteur comportant une mémoire stockant des instructions logicielles pour la mise en œuvre du procédé de contrôle de combustion d'un moteur thermique tel que précédemment défini.

L'invention a également pour objet un moteur thermique comprenant un tel calculateur moteur.

L'invention a également pour objet un véhicule équipé d'un tel moteur.

L'invention sera mieux comprise à la lecture de la description qui suit et à l'examen des figures qui l'accompagnent. Ces figures ne sont données qu'à titre illustratif mais nullement limitatif de l'invention.

La figure 1 est une représentation schématique fonctionnelle d'un système selon la présente invention mettant en œuvre différents types d'actions pour remédier aux combustions anormales de type "rumble";

La figure 2 est une représentation schématique des étapes du procédé de contrôle selon la présente invention permettant d'obtenir une baisse de charge immédiate du moteur thermique suite à la détection de coups de "rumble";

La figure 3 est une représentation schématique d'une mise en œuvre améliorée du procédé de limitation de charge immédiate du moteur thermique selon la présente invention;

La figure 4 représente des courbes dans un plan régime/charge illustrant une mise en œuvre de base du procédé de limitation de charge immédiate selon la présente invention;

La figure 5 à 8 représentent des courbes dans un plan régime/charge illustrant des situations de vie dans lesquelles la mise en œuvre de base du procédé de limitation de charge immédiate selon l'invention présente des inconvénients;

Les figures 9 à 16 représentent des courbes dans un plan régime/charge illustrant des situations de vie dans lesquelles la mise en œuvre améliorée du procédé de limitation de charge selon la présente invention permet de remédier aux inconvénients des figures 5 à 8.

La figure 1 illustre de façon fonctionnelle un système 10 mettant en œuvre un procédé de contrôle de combustion de moteur thermique pouvant équiper un véhicule, ce procédé permettant de traiter un phénomène dit de "rumble" où le mélange air/carburant s'enflamme à un endroit différent de celui initié par la bougie d'allumage commandée. Le mélange peut s'enflammer avant l'étincelle à la bougie ou après l'étincelle à la bougie (on parle alors de "rumble" tardif).

Le "rumble" génère des vibrations, appelées coups de "rumble" 101 dans la suite de la description, associés à un bruit sourd dans la chambre de combustion constituant un désagrément pour le conducteur, avec un risque élevé de casse moteur. Ces vibrations présentent une fréquence comprise entre 600 et 1200 Hz. Ces vibrations sont transmises de la chambre de combustion jusqu'aux bielles et au vilebrequin (contrairement au cliquetis dont la vibration comprise en 5000Hz et 15000Hz ne se ressent que dans la chambre de combustion).

Le phénomène de "rumble" apparait généralement dans une zone de régime moteur comprise entre 1000 et 3000 tours/min et à fort remplissage en air, par exemple suite à l'actionnement d'un turbocompresseur.

Les coups de "rumble" 101 sont détectés au moyen d'un capteur 100 monté sur le bloc moteur. Ce capteur 100 est également utilisé pour détecter le cliquetis du moteur.

Parmi des actions susceptibles d'être mise en œuvre, on distingue une action 104 de type préventive consistant à éviter l'apparition du" rumble" et des actions 102, 103 de type curatives visant à traiter le "rumble" suite à son apparition.

L'action préventive 104 consiste notamment à limiter la charge du moteur Lim_ChE en fonction d'un niveau d'encrassement de la chambre de combustion.

Parmi les actions de type curatives 102, 103, on distingue un ensemble d'actions curatives 102, dites immédiates, et un ensemble d'actions curatives 103 réalisées sur un cycle de conduite ("driving-cycle" en anglais) correspondant à une série d'un ou plusieurs roulages successifs sans réinitialisation d'un calculateur moteur. Pour les actions curatives immédiates 102, les échelles de temps, notamment la durée de surveillance avant activation de l'action curative 102, sont très courtes, de l'ordre de quelques Point Mort Haut (ou PMH) voire quelques secondes. Pour les actions curatives 103 réalisées sur un cycle de conduite, les échelles de temps, notamment la durée de surveillance avant activation de l'action curative 103, sont plus longues que pour les actions curatives immédiates 102, de l'ordre de plusieurs minutes.

Les actions curatives 102, 103 pourront consister en une limitation de charge permettant de ramener le moteur thermique à un point de fonctionnement en remplissage défavorable au "rumble" (de quelques points de remplissage à la pleine charge atmosphérique). Le ressenti pour le conducteur varie alors d'un ressenti quasi-nul à une perte de performance notable. Dans le cas des actions curatives 103 réalisées sur un cycle de conduite, la limitation de charge Lim_ChR est appliquée de manière temporaire lorsque les causes du "rumble" sont réversibles, par exemple en cas d'encrassement de la chambre de combustion, ou alors de manière permanente Lim_ChI lorsque les causes du "rumble" sont irréversibles, par exemple lors de la casse de pièce moteur. Dans le cas des actions curatives immédiates 102, on configure une limitation de charge courante Lim_ChC ayant un effet rapide avec un niveau de limitation situé au juste nécessaire pour faire disparaître le "rumble". A cet effet, la baisse de charge Lim_ChC est déterminée à partir de l'utilisation de courbe d'iso-probabilité d'apparition du "rumble".

L'activation d'un enrichissement spécifique en carburant R_Spe permet de refroidir le mélange air/carburant. En effet, suivant une nouvelle consigne d'enrichissement, on ajoute du carburant dans le mélange air/carburant de manière à refroidir ce mélange. Cela a pour effet d'améliorer les conditions thermiques dans la chambre de combustion pour diminuer les risques d'apparition du "rumble". Cette action R_Spe, rapide à mettre en œuvre, ne présente aucun ressenti pour le conducteur, excepté une augmentation très faible de sa consommation en carburant.

La modification de schémas d'injection R_Inj associés à des réglages d'avances spécifiques permet d'injecter suffisamment de carburant dans le cylindre pour permettre un mélange avec l'air sans toutefois risquer de provoquer une auto-inflammation. Ainsi, on injecte une partie d'une quantité de carburant à injecter au cours d'un cycle moteur lors d'une phase d'admission et la partie restante de la quantité de carburant lors d'une phase de combustion. Cette action R_Inj ne présente aucun impact pour le conducteur.

La coupure d'injection C_Inj permet de couper l'arrivée de carburant à l'intérieur de la chambre de combustion d'un cylindre dans lequel apparaît le "rumble". La combustion ne se fait donc plus et le "rumble" cesse. Cette action C_Inj a pour conséquence de provoquer une sensation d'à-coup pour le conducteur et est donc généralement mise en œuvre en dernier recours.

Un procédé 106 permet de limiter la charge du moteur en fonction d'un rendement d'avance à l'allumage maximale ou d'une variation d'avance à l'allumage maximale, référencé dans les deux cas Lim_Low, minimisant le risque d'apparition de cliquetis et du phénomène de "rumble" tout en tenant compte d'un indice d'octane du carburant. Le procédé 106 permet également de réalisé une limitation du cliquetis Lim_Cli.

L'invention présente un procédé de baisse de charge courante immédiate Lim_ChC mise en œuvre par le système 10 et visant à protéger le moteur thermique du phénomène de "rumble". La baisse de charge courante immédiate Lim_ChC intervient parmi les premières actions curatives avant la coupure d'injection C_lnj.

Ce procédé de baisse de charge courante immédiate Lim_ChC repose sur la notion de courbe d'iso-probabilité C1 d'apparition de coups de "rumble" 101 dans le plan régime/charge (avec R pour le régime et Ch pour la charge - cf. figure 4). En repérant un point de régime/charge P exploité lors d'un premier coup de "rumble" 101, on applique une limitation de charge cohérente avec cette courbe d'iso-probabilité C1 de "rumble". Son action est immédiate et le niveau de limitation de charge est au juste nécessaire pour faire disparaître le "rumble". En-deçà de la courbe C1, la probabilité d'apparition du "rumble" est nulle, ou très proche de zéro (inférieur à 5%). Cela dépend de la manière de calibrer cette courbe C1, et donc de l'acceptabilité de voir apparaitre du "rumble".

Plus précisément, comme cela est illustré sur la figure 2, la courbe d'iso-probabilité C1 d'apparition du "rumble" est calculée Cal_C1 par une cartographie fonction du régime moteur R. Lorsqu'un premier coup de "rumble" 101 est décompté par le capteur 100, un gestionnaire de "rumble", intégré par exemple dans le calculateur moteur, émet un ordre d'enregistrement Enr_P du point régime/charge P. La limitation de charge applicable Lim_ChC est alors calculée via le module Cal_C2 par translation de la courbe d'iso-probabilité C1 d'apparition du "rumble" au niveau du point régime/charge P enregistré. On obtient alors une courbe de limitation de charge C2 (cf. figure 4). Une marge de sécurité paramétrable est appliquée et le calcul de cette marge est réalisé par une cartographie fonction du régime moteur R.

Lorsqu'un N^{ème} coup de "rumble" 101 apparait, le gestionnaire de "rumble" émet un ordre d'application de la limitation de charge Lim_ChC. Une temporisation est applicable entre l'émission de l'ordre d'application et la réalisation de l'action. Cette temporisation est paramétrable, et peut être nulle. Lorsque le gestionnaire de "rumble" émet un ordre d'annulation de la limitation de charge Lim_ChC, le niveau de charge maximal revient à son niveau nominal de manière progressive, par exemple suivant une pente linéaire. Une temporisation est applicable entre l'émission de l'ordre d'annulation et la réalisation de l'annulation, et cette temporisation paramétrable peut être nulle.

Le procédé de contrôle permet ainsi une rapidité de l'intervention car cette limitation de charge Lim_ChC intervient dès les premiers coups de "rumble" 101. Son effet est immédiat ou quasiment immédiat dans le cas d'une temporisation courte. Le niveau de limitation de charge étant basé sur le premier coup de "rumble" 101 détecté, il correspond à la réalité du moteur et n'est pas paramétré de manière excessivement sécuritaire.

Le mode de mise en œuvre du procédé selon les figures 2 et 4 fonctionne correctement lorsque le "rumble" apparait dans une situation d'accélération moyenne du moteur thermique. Toutefois, dans le cas d'une situation d'accélération faible ou nulle, d'une situation de charge décroissante lors de la montée en régime R (par exemple, descente de col), ou dans le cas d'une situation de très forte accélération, le procédé précédemment décrit présente des inconvénients.

Ainsi, lorsque la variation de la charge Ch sur la plage de régime R considérée est inférieure à la variation de la courbe d'iso-probabilité C1 d'apparition du "rumble" sur la même plage de régime R, la courbe de limitation de charge C2 obtenue ne permet pas d'interdire au conducteur de retourner dans la zone de "rumble" potentiel. En effet, comme cela est représenté sur la figure 5, les 3^{ème} et 4^{ème} coups de "rumble", représentés par des étoiles, se trouvent dans une zone que la limitation de charge n'interdit pas d'exploiter.

Comme cela est représenté sur la figure 6, lorsque la charge Ch décroit pendant la montée en régime R, le N^{ème} coup de "rumble" 101 se trouve dans une zone moins chargée que le 1^{er} coup représentant la base de calcul Cal_C2 de la courbe de limitation de charge C2. Ainsi, la limitation de charge Lim_ChC se retrouve systématiquement au-dessus de ces points de fonctionnement où le "rumble" est apparu, et n'interdit pas au moteur d'exploiter une zone de "rumble" potentiel.

Comme cela est représenté sur la figure 7, lorsque la charge Ch augmente très fortement pendant la montée en régime R, le N^{ème} coup de "rumble" 101 se trouve dans une zone très éloignée de la courbe de limitation de charge C2. Lorsque la demande de limitation de charge Lim_ChC est émise par le gestionnaire de "rumble", la baisse de charge est trop importante (ressentie par le conducteur).

Comme cela est représenté sur la figure 8, lorsque la charge Ch est très basse au moment de la demande de baisse de charge, le N^{ème} coup de "rumble" 101 peut se trouver dans une zone très proche de la charge minimum admissible. La limitation de charge Lim_ChC qui s'en suit amènerait la charge sous le niveau minimum admissible. Cette charge minimum permet par exemple d'assurer le décollage du véhicule lorsque celui-ci est à l'arrêt.

A cet effet, le calcul de la limitation de de charge Lim_ChC ne se base pas uniquement sur le point de régime/charge P lors du 1^{er} coup de "rumble" 101 mais se base également sur un point courant lors de la demande d'application de baisse de charge Lim_ChC par le gestionnaire de "rumble".

L'introduction de nouvelles fonctionnalités dans le procédé de baisse de charge courante immédiate Lim_ChC permet un calcul cohérent de la limitation de charge applicable Lim_ChC de manière à protéger le moteur thermique dans toutes les phases de vie du moteur thermique. Pour les cas évoqués précédemment, le procédé de baisse de charge courante immédiate Lim_ChC mise en œuvre par un procédé de contrôle amélioré comportant en outre une série de fonctionnalités dont l'ensemble assure la gestion des limitations de charge dans toutes les phases de vie du moteur thermique. Pour cela, la détermination de la limitation de charge applicable Lim_ChC, basée sur le diagramme de la figure 3 comporte:
- une étape de calcul de la limitation de charge Cal_C2 de base à partir de la courbe d'iso-probabilité C1 d'apparition de coups translatée au niveau du point régime/charge P d'apparition du premier coup,
- une étape de calcul d'une baisse de charge minimum réalisable en se basant sur un point régime/charge courant Cal_min,
- une étape de calcul d'une baisse de charge maximum réalisable en se basant sur un point régime/charge courant Cal_max,
- une étape de calcul d'une charge minimum admissible Cal_S_min, et
- une étape d'arbitrage entre la charge minimum admissible, la limitation de charge de base et les baisses de charge minimum et maximum précédemment calculées.

Dans le cas du calcul de la baisse de charge minimum réalisable Cal_min, on introduit un delta minimum de baisse de charge Del_min que doit réaliser le procédé lors de la demande d'application de la limitation de charge Lim_ChC par le gestionnaire de "rumble". La présence de ce delta minimum Del_min oblige la limite de charge à être inférieure à celle réalisée lors de la demande d'application. Cela est utile dans les cas de charge croissant de manière faible ou nulle, ou décroissant pendant la montée en régime R. Dans ces cas, comme décrit précédemment, la limitation de charge basée sur le 1^{er} coup de "rumble" 101 serait supérieure à la charge réalisée lors de la demande d'application. Le delta de baisse de charge Del_min serait alors négatif (car dans le sens de la montée de charge). On prend alors en compte un maximum entre le delta de baisse de charge Del_Pre vers la limitation de charge C2 basée sur le 1^{er} coup de "rumble" 101 et le delta de baisse de charge minimum Del_min, qui dans ce cas est le delta de baisse de charge minimum Del_min, comme cela est bien représenté sur la figure 9.

Dans le cas nominal d'une croissance de charge modérée pendant la montée en régime R, le maximum sera toujours le delta de baisse de charge Del_Pre vers la limitation de charge C2 basée sur le 1^{er} coup de "rumble", comme illustré sur la figure 10. Cette partie du procédé peut être inhibée par calibration. Le delta minimum Del_min est calculé par une cartographie indexée en régime moteur R.

Dans le cas du calcul de la baisse de charge maximum réalisable Cal_max, on introduit un delta maximum de baisse de charge réalisable Del_max que peut réaliser le procédé lors de la demande d'application de la limitation de charge Lim_ChC par le gestionnaire de "rumble". En effet, pour des raisons d'agrément, il n'est pas admissible d'abaisser la charge de manière trop importante. Cela est utile dans les cas de charge fortement croissante pendant la montée en régime moteur R. On prend en compte un maximum entre le delta de baisse de charge Del_Pre vers la limitation de charge C2 basée sur le 1^{er} coup de "rumble" 101 et le delta de baisse de charge maximum Del_max, qui dans ce cas est le delta de baisse de charge maximum Del_max, comme cela est bien représenté sur la figure 11.

Dans le cas nominal d'une croissance de charge modérée pendant la montée en régime R, le minimum sera toujours le delta de baisse de charge Del_Pre vers la limitation de charge C2 basée sur le 1^{er} coup de "rumble", comme illustré sur la figure 12. De plus, cette partie du procédé peut être inhibée par calibration et le delta maximum Del_max est calculé par une cartographie indexée en régime moteur R.

Dans le cas du calcul de la charge minimum admissible Cal_S_min, on introduit un seuil S_min en dessous duquel il n'est pas possible de descendre afin d'éviter d'entrer dans une zone de charge insuffisante (pour le décollage par exemple). Ce seuil S_min est calculé par une cartographie indexée en régime moteur R.

L'arbitrage entre la courbe de limitation de charge C2, le delta de baisse de charge maximum Del_max, le delta de baisse de charge minimum Del_min, et la charge minimum admissible Cal_S_min précédemment décrits permet de déterminer la limitation de charge Lim_ChC à appliquer au moteur thermique. Ainsi, la détermination de la limitation de charge Lim_ChC est réalisée suivant la formule suivante: $Lim _ ChC = MAX \left(S_min;MIN\left(Del_max;MAX\left(Del_min;C2\right)\right)\right)$ Où:
C2 est la limitation de charge basée sur le 1^{er} coup de "rumble",
Del_min est le delta de baisse de charge minimum réalisable en se basant sur un point régime/charge courant,
Del_max est le delta de baisse de charge maximum réalisable en se basant sur un point régime/charge courant,
S_min est le seuil de charge minimum admissible,
MIN est la fonction sélectionnant le minimum parmi deux valeurs,
MAX est la fonction sélectionnant le maximum parmi deux valeurs.

Cet arbitrage permet d'assurer la protection du moteur thermique dans toutes les phases de vie. Ainsi, dans un cas nominal, la courbe C2 basée sur le 1^{er} coup de "rumble" 101 est appliquée, comme cela est bien représenté sur la figure 13, et en cas de charge croissant de manière faible/nulle ou décroissante, la courbe de delta minimum Del_min est appliquée, comme cela est bien visible sur les figures 14 et 15. En outre, en cas de charge fortement croissante, la courbe de delta maximum Del_max est appliquée, comme cela est bien visible sur la figure 16.

## Revendications

1. Procédé de contrôle de combustion d'un moteur thermique, **caractérisé en ce que** ledit procédé comporte:
- une étape de détection de combustions anormales générant des vibrations dans un cylindre appelées "coups" (101), lesdites vibrations ayant une fréquence comprise entre 600Hz et 1200Hz,
- une étape de calcul d'une limitation de charge (Lim_ChC) en fonction notamment, dans un plan régime/charge, d'une courbe d'iso-probabilité (C1) d'apparition de coups suite à ladite détection, courbe calibrée de sorte que la probabilité d'apparition de coups soit nulle ou très proche de zéro, cette étape de calcul d'une limitation de charge (Lim_ChC) comprenant :
- une étape de calcul (Cal_C2) d'une limitation de charge de base à partir d'une courbe d'iso-probabilité (C1) d'apparition de coups translatée au niveau d'un point régime/charge (P) d'apparition du premier coup,
- une étape de calcul (Cal_min) d'une baisse de charge minimum réalisable en se basant sur un point régime/charge courant,
- une étape de calcul (Cal_max) d'une baisse de charge maximum réalisable en se basant sur un point régime/charge courant,
- une étape de calcul (Cal_S_min) d'une charge minimum admissible, et
- une étape d'arbitrage entre la charge minimum admissible, la limitation de charge de base et les baisses de charge minimum et maximum précédemment calculées, et
- une étape d'application de ladite limitation de charge (Lim_ChC) de manière à faire fonctionner ledit moteur thermique dans le plan régime/charge à des points de fonctionnement minimisant le risque de voir apparaître des coups.

2. Procédé selon la revendication 1, **caractérisé en ce que**:
- l'étape de calcul de la limitation de charge est réalisée lorsqu'apparaît un premier coup (101), et
- l'étape d'application de ladite limitation de charge (Lim_ChC) est réalisée après N coup détectés en fonction d'une translation de la courbe d'iso-probabilité (C1) au niveau d'un point régime/charge (P) correspondant au premier coup détecté.

3. Procédé selon l'une des revendications précédentes, **caractérisé en ce que** l'étape de calcul (Cal_min) de la baisse de charge minimum réalisable oblige la limitation de charge (Lim_ChC) à être inférieure à une charge réalisée lors d'une demande d'application de ladite limitation de charge (Lim_ChC).

4. Procédé selon l'une des revendications précédentes, **caractérisé en ce que** l'étape de calcul (Cal_max) de la baisse de charge maximum réalisable consiste à déterminer une variation maximum de baisse de charge ne pouvant pas être dépassée lors d'une demande d'application de la limitation de charge (Lim_ChC) pour des raisons d'agrément.

5. Procédé selon l'une des revendications précédentes, **caractérisé en ce que** l'étape de calcul (Cal_S_min) de la charge minimum admissible consiste à introduire un seuil (S_min) de couple en dessous duquel il n'est pas possible de descendre.

6. Procédé selon l'une des revendications précédentes, **caractérisé en ce que** l'étape d'arbitrage pour déterminer ladite limitation de charge (Lim_ChC) est réalisée suivant la formule suivante: $Lim _ ChC = MAX \left(S_min;MIN\left(Del_max;MAX\left(Del_min;C2\right)\right)\right)$ Où:
C2 est la limitation de charge basée sur le premier coup,
Del_min est le delta de baisse de charge minimum réalisable en se basant sur un point régime/charge courant,
Del_max est le delta de baisse de charge maximum réalisable en se basant sur un point régime/charge courant,
S_min est le seuil de charge minimum admissible,
MIN est la fonction sélectionnant le minimum parmi deux valeurs,
MAX est la fonction sélectionnant le maximum parmi deux valeurs.

7. Calculateur moteur comportant une mémoire stockant des instructions logicielles pour la mise en œuvre du procédé de contrôle de combustion d'un moteur thermique tel que défini selon l'une quelconque des revendications précédentes.

8. Moteur thermique comprenant un calculateur moteur selon la revendication 7.

9. Véhicule équipé d'un moteur thermique selon la revendication 8.

## Patentansprüche

1. Verfahren zur Steuerung der Verbrennung eines Verbrennungsmotors, **dadurch gekennzeichnet, dass** das Verfahren Folgendes umfasst:
- einen Erfassungsschritt anormaler Verbrennungen, die Schwingungen in einem Zylinder erzeugen, die "Stöße" (101) genannt werden, wobei die Schwingungen eine Frequenz zwischen 600 Hz und 1200 Hz aufweisen,
- einen Berechnungsschritt einer Lastbegrenzung (Lim_ChC) insbesondere in Abhängigkeit von einem Drehzahl-/Lastplan von einer ISO-Wahrscheinlichkeitskurve (C1) des Erscheinens von Stößen im Anschluss an die Erfassung, wobei die Kurve derart kalibriert ist, dass die Wahrscheinlichkeit des Erscheinens von Stößen gleich null oder sehr nahe an null ist, wobei dieser Berechnungsschritt einer Lastbegrenzung (Lim_ChC) Folgendes umfasst:
- einen Berechnungsschritt (Cal_C2) einer Basislastbegrenzung ausgehend von einer ISO-Wahrscheinlichkeitskurve (C1) des Erscheinens von Stößen, die in den Bereich eines Drehzahl-/Lastpunkts (P) des Erscheinens des ersten Stoßes verschoben ist,
- einen Berechnungsschritt (Cal_min) einer ausführbaren Mindestlastreduktion, indem man sich auf einen aktuellen Drehzahl-/Lastpunkt basiert,
- einen Berechnungsschritt (Cal_max) einer ausführbaren maximalen Lastreduktion, indem man sich auf einem aktuellen Drehzahl-/Lastpunkt,
- einen Berechnungsschritt (Cal_S_min) einer zulässigen Mindestlast, und
- einen Entscheidungsschritt zwischen der zulässigen Mindestlast, der Basislastbegrenzung und der minimalen und der maximalen zuvor berechneten Lastreduktion, und
- einen Anwendungsschritt der Lastbegrenzung (Lim_ChC) derart, dass der Verbrennungsmotor in dem Drehzahl-/Lastplan an Betriebspunkten funktioniert, die die Gefahr des Erscheinens der Stöße minimieren.

2. Verfahren nach Anspruch 1, **dadurch gekennzeichnet, dass**:
- der Berechnungsschritt der Lastbegrenzung ausgeführt wird, wenn ein erster Stoß (101) erscheint, und
- der Anwendungsschritt der Lastbegrenzung (Lim_ChC) nach N Stößen ausgeführt wird, die in Abhängigkeit von einer Verschiebung der ISO-Wahrscheinlichkeitskurve (C1) in dem Bereich eines Drehzahl-/Lastpunkts (P), der dem ersten erfassten Stoß entspricht, erfasst werden.

3. Verfahren nach einem der vorstehenden Ansprüche, **dadurch gekennzeichnet, dass** der Berechnungsschritt (Cal_min) der durchführbaren Mindestlastreduktion die Lastbegrenzung (Lim_ChC) zwingt, kleiner zu sein als eine Last, die bei einer Anfrage um Anwendung der Lastbegrenzung (Lim_ChC) ausgeführt wird.

4. Verfahren nach einem der vorstehenden Ansprüche, **dadurch gekennzeichnet, dass** der Berechnungsschritt (Cal_max) der durchführbaren maximalen Lastreduktion darin besteht, eine maximale Lastreduktionsvariation zu bestimmen, die bei einer Anfrage um Anwendung der Lastbegrenzung (Lim_ChC) aus Zulassungsgründen nicht überschritten werden kann.

5. Verfahren nach einem der vorstehenden Ansprüche, **dadurch gekennzeichnet, dass** der Berechnungsschritt (Cal_S_min) der zulässigen Mindestlast darin besteht, einen Drehmomentschwellenwert (S_min) einzuführen, dessen Unterschreiten nicht möglich ist.

6. Verfahren nach einem der vorstehenden Ansprüche, **dadurch gekennzeichnet, dass** der Entscheidungsschritt zum Bestimmen der Lastbegrenzung (Lim_ChC) gemäß der folgenden Formel ausgeführt wird: $Lim _ ChC = MAX \left(S_min; MIN\left(Del_max; MAX\left(Del_min; C2\right)\right)\right)$ wobei:
C2 die Lastbegrenzung basierend auf dem ersten Stoß ist,
Del_min das Delta der durchführbaren Mindestlastreduktion ist, indem man sich auf einen aktuellen Drehzahl-/Lastpunkt basiert,
Del_max das Delta der maximalen durchführbaren Lastreduktion ist, indem man sich auf einen aktuellen Drehzahl-/Lastpunkt basiert,
S_min der zulässige Mindestlastschwellenwert ist;
MIN die Funktion ist, die das Minimum aus zwei Werten auswählt,
MAX die Funktion ist, die das Maximum aus zwei Werten auswählt.

7. Motorrechner, der einen Speicher umfasst, der Softwareanweisungen für die Umsetzung des Verbrennungssteuerverfahrens eines Verbrennungsmotors, wie gemäß einem der vorstehenden Ansprüche definiert, speichert.

8. Verbrennungsmotor, der einen Motorrechner nach Anspruch 7 umfasst.

9. Fahrzeug, das mit einem Verbrennungsmotor nach Anspruch 8 ausgestattet ist.

## Claims

1. A method for controlling the combustion of a combustion engine, **characterized in that** said method comprises:
- a step of detecting abnormal combustions generating vibrations in a cylinder, designated as "knocking" (101), said vibrations having a frequency comprised between 600Hz and 1200Hz,
- a step of calculating a load limitation (Lim_ChC) as a function in particular, in a speed/load map, of an iso-probability curve (C1) of the occurrence of knocking following said detection, the curve being calibrated such that the probability of the occurrence of knocking is zero or very close to zero, this step of calculating a load limitation (Lim_ChC) including:
- a step of calculating a base load limitation (Cal_C2) from an iso-probability curve (C1) of the occurrence of knocking translated at the level of a speed/load point (P) of the occurrence of the first knocking,
- a step of calculating a minimum load decrease (Cal_min) able to be realized by being based on a current speed/load point,
- a step of calculating a maximum load decrease (Cal_max) able to be realized by being based on a current speed/load point,
- a step of calculating a minimum admissible load (Cal_S_min), and
- a step of deciding between the minimum admissible load, the base load limitation and the decreases of minimum and maximum load previously calculated, and
- a step of application of said load limitation (Lim_ChC) so as to cause said combustion engine to operate in the speed/load map at operating points minimizing the risk of knocking occurring.

2. The method according to Claim 1, **characterized in that**:
- the step of calculating the load limitation is realized when a first knocking (101) occurs, and
- the step of applying said load limitation (Lim_ChC) is realized after N knockings are detected as a function of a translation of the iso-probability curve (C1) at the level of a speed/load point (P) corresponding to the first detected knocking.

3. The method according to one of the preceding claims, **characterized in that** the step of calculating (Cal_min) the minimum load decrease able to be realized compels the load limitation (Lim_ChC) to be less than a load realized during a request for application of said load limitation (Lim_ChC).

4. The method according to one of the preceding claims, **characterized in that** the step of calculating (Cal_max) the maximum load decrease able to be realized consists in determining a maximum variation of load decrease not being able to be exceeded during a request for application of the load limitation (Lim_ChC) for reasons of amenity.

5. The method according to one of the preceding claims, **characterized in that** the step of calculating (Cal_S_min) of the minimum admissible load consists in introducing a torque threshold (S_min) below which is to not possible to fall.

6. The method according to one of the preceding claims, **characterized in that** the step of deciding for determining said load limitation (Lim_ChC) is realized according to the following formula: $Lim _ ChC = MAX \left(S_min; MIN\left(Del_max; MAX\left(Del_min; C2\right)\right)\right)$ where:
C2 is the load limitation based on the first knocking,
Del_min is the minimum load decrease delta able to be realized, being based on a current speed/load point,
Del_max is the maximum load decrease delta able to be realized, being based on a current speed/load point,
S_min is the minimum admissible load threshold,
MIN is the function selecting the minimum from two values,
MAX is the function selecting the maximum from two values.

7. An engine control unit comprising a memory storing software instructions for the implementation of the method for controlling combustion of a combustion engine as defined according to any one of the preceding claims.

8. A combustion engine including an engine control unit according to Claim 7.

9. A vehicle equipped with a combustion engine according to Claim 8.
